# FASCICULE DE BREVET EUROPEEN

(11) **EP 0 826 928 B1**
(45) Date de publication et mention de la délivrance du brevet: **16.04.2003**
(21) Numéro de dépôt: 97401945.7
(22) Date de dépôt: 18.08.1997
(51) Int. Cl.: F24C 7/06, F24C 15/00

(54) **Four électrique de cuisson à résistance pivotante et procédé de montage d'une résistance**
Elektrischer Kochherd mit schwenkbarem Widerstand und ein Verfahren zur Befestigung des Widerstandes
Electric cooking range with pivoting resistance and method for mounting the same

(30) Priorité: 29.08.1996 FR 9610581
(43) Date de publication de la demande: 04.03.1998
(73) Titulaire: SEB S.A., 69130 Ecully (FR)
(72) Inventeur: Mange, Jean-Christophe, 14000 Caen (FR); Monnier, Francis, 14880 Colleville Montgomery (FR); Boivin, Philippe, 14460 Colombelles (FR)
(74) Mandataire: Kiehl, Hubert

(56) Documents cités:
- EP-A- 0 609 138
- WO-A-97/23756

## Description

La présente invention concerne un four électrique de cuisson comportant un caisson renfermant une enceinte de cuisson délimitée par une paroi de fond, une paroi de voûte, une paroi de sole et deux parois latérales, et une résistance électrique ayant une gaine tubulaire déployée dans un plan selon un parcours sinueux et comportant deux extrémités libres montées chacune dans un trou pratiqué dans chacune des deux parois latérales, la résistance étant montée pivotante autour d'un axe de basculement passant par lesdits trous.

Il est connu, comme décrit dans le document EP-A-0 609 138, de prévoir une résistance de gril montée pivotante dans l'enceinte d'un four entre une position de fonctionnement pour griller les aliments, et une position basculée permettant à l'utilisateur d'accéder plus facilement à la paroi de voûte lors du nettoyage de

l'enceinte. Un tel four connu propose des dispositifs de maintien des extrémités de la résistance sur les parois latérales de l'enceinte qui font appel à un grand nombre de pièces, ce qui rend long et complexe le montage de la résistance lors du processus de fabrication du four.

En outre, ces dispositifs de maintien connus utilisent généralement des pièces que l'on vient fixer rigidement, par exemple par soudure, sur les extrémités de la résistance avant montage de cette résistance dans l'enceinte du four, les pièces étant ensuite montées libres en rotation sur les parois de l'enceinte. Or, dans le cas où l'on utilise une résistance du type blindée, les processus de fixation de pièces sur une telle résistance sont complexes et coûteux.

La présente invention a pour but de proposer un nouveau four mettant en oeuvre des moyens simples et économiques pour maintenir la résistance à l'intérieur de l'enceinte du four, tout en autorisant son basculement.

Selon l'invention, chaque trou porte un palier monté fixe au travers du trou et dans lequel est montée libre en rotation une portion de gaine de l'extrémité libre correspondante de la résistance pour permettre le pivotement de. la résistance.

La présente invention a également pour objet un procédé de montage d'une résistance dans un four électrique de cuisson tel que défini précédemment, comportant les étapes suivantes :
- on glisse sur chaque extrémité libre de la résistance un palier ;
- on introduit par l'intérieur de l'enceinte une première extrémité de la résistance dans le trou correspondant d'une des deux parois latérales, ladite première extrémité sortant de l'enceinte sur une distance suffisante pour permettre l'introduction totale de la résistance dans l'enceinte ;
- on aligne l'autre extrémité de la résistance face au trou correspondant de l'autre paroi latérale ;
- on introduit ladite autre extrémité dans le trou correspondant par un mouvement de translation de l'ensemble de la résistance ;
- on fixe en position chaque palier dans les trous.

L'invention, ainsi que les avantages qu'elle procure, seront mieux compris au vu de la description ci-après faite en référence aux figures annexées dans lesquelles :
- la figure 1 représente une vue schématique de face, en coupe verticale, d'un caisson de four électrique de cuisson comportant une résistance pivotante selon un mode de réalisation préférentiel de l'invention dans lequel est prévu un dispositif d'arrêt en translation de la résistance ;
- les figures 2 et 3 illustrent à plus grande échelle le dispositif d'arrêt de la figure 1 lorsque la résistance est respectivement en position de fonctionnement, et en position basculée ;
- la figure 4 représente à plus grande échelle, partiellement la face externe de la paroi latérale droite du four de la figure 1, avec une vue éclatée des éléments constitutifs essentiels du dispositif d'arrêt.

En référence à la figure 1, un four électrique de cuisson selon un mode de réalisation préférentiel de l'invention comporte un caisson 1 renfermant une enceinte de cuisson 2. L'enceinte de cuisson 2 présente une forme sensiblement parallélépipédique délimitée par une paroi de fond 20, une paroi de voûte 21, une paroi de sole 22, et deux parois latérales 23,24.

Une résistance 3 est montée pivotante dans la partie supérieure de l'enceinte de cuisson. La résistance électrique 3 est de préférence du type blindée, et comporte une gaine tubulaire déployée dans un plan selon un parcours sinueux suggéré schématiquement en traits interrompus lorsque la résistance est basculée. La gaine de la résistance comporte deux extrémités libre 30,31 montée chacune dans un trou 4,5 pratiqué dans chacune des parois latérales respectivement 23 et 24. La résistance 3 est montée de manière à pouvoir pivoter autour d'un axe de basculement XX' passant par lesdits trous 4,5. Lors du fonctionnement de la résistance 3 pour griller les aliments, la résistance est déployée dans un plan sensiblement parallèle à la paroi de voûte 21, comme représenté en traits pleins sur la figure 1. Hors fonctionnement, un utilisateur peut faire basculer la résistance 3 vers le bas, autour de l'axe XX', jusqu'à la position représentée schématiquement en traits interrompus sur la figure 1, de manière à faciliter le nettoyage. De manière à rigidifier l'ensemble de la résistance 3, on prévoit de fixer une barrette 32 parallèle à l'axe de basculement XX'.

Selon l'invention, chaque trou 4,5 porte un palier 6,6' monté fixe au travers du trou et dans lequel les extrémités de la résistance, respectivement 30,31 sont montées libres en rotation. Plus précisément, chaque extrémité 30,31 traverse le palier 6,6' de manière à ce qu'une portion de gaine de l'extrémité libre correspondante, d'une longueur égale à la longueur du palier, puisse tourillonner à l'intérieur du palier lors du pivotement de la résistance. Chaque palier 6,6' comporte, à l'intérieur de l'enceinte 2, une collerette 60,60' venant en appui sur la paroi latérale correspondante 23 ou 24 de l'enceinte de cuisson, et, à l'extérieur de l'enceinte, un fût fileté 61,61' qui reçoit un écrou, respectivement 7,8 pour le maintien en position du palier correspondant.

Selon une caractéristique supplémentaire particulièrement avantageuse de l'invention, au moins une des extrémités libres de la gaine porte un dispositif d'arrêt en translation de la résistance par rapport au palier adjacent, le dispositif devant autoriser par ailleurs le pivotement de la résistance autour de l'axe XX'.

Dans l'exemple représenté sur les figures, seule l'extrémité libre 31 du côté droit de l'enceinte de cuisson 2 est munie d'un tel dispositif d'arrêt. On se reportera à l'ensemble des figures pour la description qui suit d'un exemple préférentiel de dispositif d'arrêt conforme à l'invention.

Comme on peut le voir sur les figures, le dispositif d'arrêt comporte une gorge périphérique 9 solidaire du palier 6', et une bride 10 solidaire en rotation de la gaine et immobilisée en translation sur la gaine. La bride 10 présente par ailleurs un ergot 11 venant en prise dans la gorge 9 pour éviter tout mouvement de translation de l'ensemble constitué par la résistance 3 et par la bride 10. La gorge périphérique 9 est avantageusement portée directement par la paroi latérale de l'écrou 8.

Dans l'exemple non limitatif représenté sur les différentes figures, la bride 10 est formée de deux pièces : une première pièce 12, dite pontet, présente la forme générale d'un cavalier en U dont les côtés latéraux 12a,12b sont percés chacun d'une ouverture 13 (voir figure 4) qui reçoit avec jeu l'extrémité libre 31 de la gaine.

Une deuxième pièce de serrage 14 est fixée par tout moyen connu 25, par exemple à l'aide d'une vis et d'un écrou, au pontet 12, et comporte au moins une clavette 15 agencée dans un plan parallèle à l'une des ouvertures 13 du pontet, transversalement à la gaine 31, de manière à coincer la gaine dans l'ouverture 13. La bride 10 est de cette façon immobilisée en translation sur la gaine.

La fixation 25 par vis et écrou permet d'obtenir un serrage efficace tout en dosant la contrainte sur la gaine. En outre, elle autorise l'ajustement en hauteur de la pièce de serrage 14 par rapport au pontet 12 de manière à permettre l'utilisation de résistances ayant des gaines de diamètres différents.

Dans l'exemple de réalisation préférentiel illustré sur les figures, la pièce de serrage 14 présente également la forme d'un cavalier en U chevauchant le pontet 12, et dont les faces latérales 15 et 16, parallèles aux côtés latéraux 12a, 12b du pontet 12, constituent chacune une clavette pour chacune des ouvertures 13 du pontet. Afin d'obtenir un clavetage efficient, on pratique dans la clavette une échancrure en forme de V.

Comme on peut le déduire des figures 2 et 3 montrant les positions du dispositif d'arrêt lorsque la résistance est respectivement en position de fonctionnement, c'est-à-dire dans un plan parallèle à la paroi de voûte 21, et en position basculée pour le nettoyage de paroi de voûte, ce dispositif d'arrêt est bien solidaire en rotation de la résistance car l'ergot 11 (figure 4) suit la gorge 9.

Pour permettre un retour automatique de la résistance dans sa position de fonctionnement, le four comporte avantageusement des moyens élastiques, par exemple un ressort de traction 17 (voir figures,2 et 3), interposés entre la bride 10 et une région 18 du caisson 1 située à l'extérieur de l'enceinte et permettant de rappeler la résistance dans son plan de fonctionnement.

Une extrémité de ce ressort peut par exemple être fixée au pontet 12 de la bride. Une butée 19 (figures 1, 3 et 4) de la bride, faisant partie par exemple du pontet 12, permet de limiter la rotation de la résistance 3 et de la maintenir dans ce plan de fonctionnement.

Le montage de la résistance dans le four électrique conforme à l'invention fait appel à des opérations simples :
On commence par glisser sur chaque extrémité libre 30,31 de la résistance, un palier 6,6'. On introduit ensuite, par l'intérieur de l'enceinte, une première extrémité, par exemple 30, de la résistance dans le trou correspondant 4 de la paroi latérale 23. Durant cette manipulation, on fait sortir l'extrémité 30 de l'enceinte sur une distance suffisante pour permettre l'introduction totale de la résistance dans l'enceinte. On aligne alors l'autre extrémité 31 de la résistance en regard du trou correspondant 5, et on l'introduit dans ledit trou par un simple mouvement de translation de l'ensemble de la résistance. On fixe alors en position chaque palier 6,6' dans les trous. Une fois que les écrous 7 et 8 sont en place, on vient glisser le pontet 12 sur l'extrémité libre 31 de la résistance (voir figure 4), puis on positionne la pièce de serrage. Pour l'autre extrémité 30 de la résistance, un simple écrou 7 suffit.

Grâce à cette construction, on utilise une résistance venue de fabrication sans apporter de modification ou de contrainte à la géométrie de sa gaine, ce qui évite, plus particulièrement dans le cas d'une résistance blindée d'endommager la magnésie et le fil chauffant. D'autre part, en cas de claquage de la résistance, on comprend qu'il est aisé de la démonter, tout en récupérant les autres pièces, et de la remplacer par une autre résistance.

Outre la facilité de montage et de démontage de la résistance dans l'enceinte, le four selon l'invention peut être aisément rendu compatible avec un mode de chauffage supplémentaire de l'enceinte de cuisson par énergie micro-ondes. En effet, on sait qu'il est nécessaire, dans ce type de four, d'empêcher les ondes de sortir de l'enceinte. Selon l'invention, il suffit de dimensionner les paliers 6,6' montés dans les trous des parois latérales de façon à former des pièges à ondes. Du fait de l'étroitesse des trous 4,5 pratiqués dans la paroi et fonction du diamètre de la gaine et du palier, on réduit par ailleurs les risques de fuites micro-ondes.

## Revendications

1. Four électrique de cuisson comportant un caisson (1) renfermant une enceinte de cuisson (2) délimitée par une paroi de fond (20), une paroi de voûte (21), une paroi de sole (22) et deux parois latérales (23,24), et une résistance électrique (3) ayant une gaine tubulaire déployée dans un plan selon un parcours sinueux et comportant deux extrémités libres (30,31) montées chacune dans un trou (4,5) pratiqué dans chacune des deux parois latérales (23,24), la résistance étant montée pivotante autour d'un axe de basculement (XX') passant par lesdits trous,
**caractérisé en ce que** chaque trou (4,5) porte un palier (6,6') monté fixe au travers du trou et dans lequel est montée libre en rotation une portion de gaine de l'extrémité libre correspondante (30,31) de la résistance (3) pour permettre le pivotement de la résistance.

2. Four électrique de cuisson selon la revendication 1, **caractérisé en ce qu'**au moins une (31) des deux extrémités libres de la gaine porte un dispositif (9,10) d'arrêt en translation de la résistance par rapport au palier adjacent (6') tout en autorisant le pivotement de la résistance (3) autour dudit axe de basculement (XX').

3. Four électrique de cuisson selon la revendication 2,
**caractérisé en ce que** le dispositif d'arrêt comprend une gorge périphérique (9) solidaire dudit palier adjacent, et une bride (10) solidaire en rotation de la gaine et immobilisée en translation sur la gaine, ladite bride (10) portant un ergot (11) venant en prise dans la gorge pour éviter tout mouvement de translation de l'ensemble constitué par la résistance et la bride.

4. Four électrique de cuisson selon la revendication 3, **caractérisé en ce que** ledit palier adjacent au dispositif d'arrêt (9,10) comporte, à l'intérieur de l'enceinte, une collerette (60') venant en appui sur la paroi latérale correspondante (24), et, à l'extérieur de l'enceinte, un fût (61') qui reçoit un écrou (8) dont la paroi latérale porte ladite gorge périphérique (9).

5. Four électrique de cuisson selon l'une quelconque des revendications 3 ou 4,
**caractérisé en ce qu'**il comporte des moyens élastiques (17) interposés entre ladite bride (10) et une région (18) du caisson à l'extérieur de l'enceinte, et rappelant la résistance dans un plan sensiblement parallèle à la paroi de voûte (21), et **en ce que** la bride comporte une butée (19) limitant la rotation de la résistance et destinée à maintenir ladite résistance dans ledit plan.

6. Four électrique de cuisson selon l'une quelconque des revendications 3 à 5, **caractérisé en ce que** la bride (10) est formée de deux pièces, une pièce dite pontet (12) présentant la forme d'un cavalier en U dont les côtés latéraux (12a,12b) sont percés chacun d'une ouverture (13) qui reçoit, avec jeu, l'extrémité libre (31) de la gaine, et une pièce de serrage (14) fixée au pontet et comportant au moins une clavette (15,16) agencée dans un plan parallèle à l'une des ouvertures du pontet, transversalement à la gaine, de manière à coincer la gaine dans l'ouverture.

7. Four électrique de cuisson selon la revendication 6,
**caractérisé en ce que** la pièce de serrage (14) présente la forme d'un cavalier en U chevauchant le pontet (12), et dont les faces latérales (15,16), parallèles aux côtés latéraux (12a,12b) du pontet, constituent chacune une clavette pour chacune des ouvertures (13).

8. Four électrique de cuisson selon l'une quelconque des revendications 6 ou 7, **caractérisé en ce que** ladite pièce de serrage (14) porte l'ergot (11).

9. Four électrique de cuisson selon l'une quelconque des revendications précédentes, dans lequel l'intérieur de l'enceinte de cuisson est susceptible d'être chauffé par énergie micro-ondes, **caractérisé en ce que** les paliers (6,6') montés dans les deux parois latérales (23,24) sont dimensionnés de façon à former des pièges à ondes.

10. Procédé de montage d'une résistance dans un four électrique de cuisson selon l'une quelconque des revendications précédentes,
**caractérisé en ce qu'**il comporte les étapes suivantes :
- on glisse sur chaque extrémité libre de la résistance (3) un palier (6,6') ;
- on introduit par l'intérieur de l'enceinte une première extrémité (30) de la résistance dans le trou (4) correspondant d'une des deux parois latérales (23), ladite première extrémité sortant de l'enceinte sur une distance suffisante pour permettre l'introduction totale de la résistance dans l'enceinte ;
- on aligne l'autre extrémité (31) de la résistance face au trou correspondant (5) de l'autre paroi latérale (24) ;
- on introduit ladite autre extrémité (31) dans le trou correspondant (5) par un mouvement de translation de l'ensemble de la résistance ;
- on fixe en position chaque palier (6,6') dans les trous.

## Claims

1. Electric cooking oven comprising an enclosure (1) enclosing a cooking chamber (2) delimited by a back wall (20), a top wall (21), a base wall (22) and two side walls (23, 24), and an electric element (3) having a tubular sheath deployed in a plane along a sinuous path and comprising two free ends (30, 31) each mounted in a hole (4, 5) formed in each of the two side walls (23, 24), the element being mounted so as to pivot about a tilt axis (XX') passing through the said holes, **characterised in that** each hole (4, 5) carries a bearing (6, 6') mounted fixedly through the hole and in which there is mounted so as to rotate freely a sheath portion of the corresponding free end (30, 31) of the element (3) to allow the pivoting of the element.

2. Electric cooking oven according to Claim 1, **characterised in that** at least one (31) of the two free ends of the sheath carries a device (9, 10) for stopping the element in translation with respect to the adjacent bearing (6') whilst allowing the pivoting of the element (3) about the said tilt axis (XX').

3. Electric cooking oven according to Claim 2, **characterised in that** the stop device comprises a peripheral groove (9) integral with the said adjacent bearing, and a flange (10) rotationally fixed to the sheath and immobilised in translation on the sheath, the said flange (10) carrying a lug (11) coming into engagement in the groove in order to prevent any translation movement of the assembly consisting of the element and the flange.

4. Electric cooking oven according to Claim 3, **characterised in that** the said bearing adjacent to the stop device (9, 10) comprises, inside the chamber, a collar (60') coming to bear on the corresponding side wall (24) and, outside the chamber, a barrel (61') which receives a nut (8) whose side wall carries the said peripheral groove (9).

5. Electric cooking oven according to either one of Claims 3 or 4, **characterised in that** it comprises elastic means (17) interposed between the said flange (10) and a region (18) of the enclosure outside the chamber, and returning the element to a plane substantially parallel to the top wall (21), and **in that** the flange comprises a stop (19) limiting the rotation of the element and intended to keep the said element in the said plane.

6. Electric cooking oven according to any one of Claims 3 to 5, **characterised in that** the flange (10) is formed by two pieces, a piece known as a yoke (12) having the shape of a U-shaped bracket whose lateral sides (12a, 12b) each have in them an opening (13) which receives, with clearance, the free end (31) of the sheath, and a clamping piece (14) fixed to the yoke and comprising at least one key (15, 16) arranged in a plane parallel to one of the openings in the yoke, transversely to the sheath, so as to wedge the sheath in the opening.

7. Electric cooking oven according to Claim 6, **characterised in that** the clamping piece (14) has the shape of a U-shaped bracket straddling the yoke (12) whose lateral faces (15, 16), parallel to the lateral sides (12a, 12b) of the yoke, each constitute a key for each of the openings (13).

8. Electric cooking oven according to either one of Claims 6 or 7, **characterised in that** the said clamping piece (14) carries the lug (11).

9. Electric cooking oven according to any one of the preceding claims, in which the inside of the cooking chamber is able to be heated by microwave energy, **characterised in that** the bearings (6, 6') mounted in the two side walls (23, 24) are sized so as to form wave traps.

10. Method of mounting an element in an electric cooking oven according to any one of the preceding claims, **characterised in that** it comprises the following steps:
- a bearing (6, 6') is slid over each free end of the element (3);
- a first end (30) of the element is introduced, through the inside of the chamber, into the corresponding hole (4) in one of the two side walls (23), the said first end emerging from the chamber over a sufficient distance to allow the complete insertion of the element in the chamber;
- the other end (31) of the element is aligned facing the corresponding hole (5) in the other side wall (24);
- the said other end (31) is introduced into the corresponding hole (5) by means of a translation movement of the whole of the element;
- each bearing (6, 6') is fixed in position in the holes.

## Patentansprüche

1. Elektrischer Kochherd mit einem Gehäuse (1), das einem Kochraum (2) umschließt, der begrenzt ist durch eine Rückwand (20), eine Deckenwand (21), eine Bodenwand (22) und zwei Seitenwände (23, 24), und mit einem elektrischen Widerstand (3) mit einem rohrförmigen Mantel, der in einer Ebene gemäß einer gewundenen Strecke verläuft, und zwei freien Enden (30, 31), die jedes in einem Loch (4, 5) montiert sind, das in jeder der zwei Seitenwände (23, 24) ausgebildet ist, wobei der Widerstand um eine durch die Löcher gehende Schwenkachse (XX') schwenkbar montiert ist, **dadurch gekennzeichnet, daß** jedes Loch (4, 5) ein Lager (6, 6') trägt, das durch das Loch fest montiert ist und in dem frei drehbar ein Abschnitt des Mantels des entsprechenden freien Endes (30, 31) des Widerstandes (3) montiert ist, um das Schwenken des Widerstandes zu ermöglichen.

2. Elektrischer Kochherd nach Anspruch 1, **dadurch gekennzeichnet, daß** mindestens das eine (31) der zwei freien Enden des Mantels eine Vorrichtung (9, 10) zum Stoppen der Verschiebungsbewegung des Widerstandes bezüglich des benachbarten Lagers (6') trägt, welche das Schwenken des Widerstandes (3) um die Schwenkachse (XX') zuläßt.

3. Elektrischer Kochherd nach Anspruch 2, **dadurch gekennzeichnet, daß** die Stoppvorrichtung eine Umfangsnut (9) aufweist, die mit dem benachbarten Lager fest verbunden ist, und eine Schelle (10) aufweist, die drehfest mit dem Mantel verbunden und auf dem Mantel unverschiebbar gehalten ist, wobei die Schelle (10) einen Zapfen (11) trägt, der in Eingriff mit der Nut kommt, um jede Verschiebungsbewegung der aus dem Widerstand und der Schelle bestehenden Anordnung zu verhindern.

4. Elektrischer Kochherd nach Anspruch 3, **dadurch gekennzeichnet, daß** das der Stoppvorrichtung (9, 10) benachbarte Lager im Inneren des Raums einen Befestigungsring (60') aufweist, der gegen die entsprechende Seitenwand (24) anliegt, und außerhalb des Raums einen Schaft (61') aufweist, der eine Mutter (8) aufnimmt, deren Seitenwand die Umfangsnut (9) aufweist.

5. Elektrischer Kochherd nach einem der Ansprüche 3 oder 4, **dadurch gekennzeichnet, daß** er elastische Vorrichtungen (17) aufweist, die zwischen der Schelle (10) und einem außerhalb des Raums liegenden Bereich (18) des Gehäuses eingeschaltet sind und den Widerstand in eine zur Deckenwand (21) im wesentlichen parallele Ebene zurückholen, und daß die Schelle einen Anschlag (19) aufweist, der die Drehung des Widerstandes begrenzt und dazu dient, den Widerstand in dieser Ebene zu halten.

6. Elektrischer Kochherd nach einem der Ansprüche 3 bis 5, **dadurch gekennzeichnet, daß** die Schelle (10) aus zwei Teilen gebildet ist, einem als Brücke (12) bezeichneten Teil, das die Form einer U-förmigen Klammer hat, deren Seitenabschnitte (12a, 12b) jede von einer Öffnung (13) durchbohrt sind, welche das freie Ende (31) des Mantels mit Spiel aufnimmt, und einem Klemmteil (14), das an der Brücke befestigt ist und mindestens einen Keil (15, 16) aufweist, der in einer zu einer der Öffnungen der Brücke parallelen Ebene quer zum Mantel ausgebildet ist, um den Mantel in der Öffnung einzuklemmen.

7. Elektrischer Kochherd nach Anspruch 6, **dadurch gekennzeichnet, daß** das Klemmteil (14) die Form einer U-Klammer hat, welche die Brücke (12) übergreift und deren Seitenflächen (15, 16), die parallel zu den Seitenabschnitten (12a, 12b) der Brücke sind, jede einen Keil für jede der Öffnungen (13) bilden.

8. Elektrischer Kochherd nach einem der Ansprüche 6 oder 7, **dadurch gekennzeichnet, daß** das Klemmteil (14) den Zapfen (11) trägt.

9. Elektrischer Kochherd nach einem der vorangehenden Ansprüche, worin das Innere des Kochraums durch Mikrowellen erhitzt werden kann, **dadurch gekennzeichnet, daß** die in den zwei Seitenwänden (23, 24) montierten Lager (6, 6') so bemessen sind, daß sie Wellenfallen bilden.

10. Verfahren zum Montieren eines Widerstandes in einem elektrischen Kochherd nach einem der vorangehenden Ansprüche, **dadurch gekennzeichnet, daß** es die folgenden Stufen aufweist:
- man schiebt auf jedes freie Ende des Widerstandes (3) ein Lager (6, 6');
- man führt durch das Innere des Kochraums ein erstes Ende (30) des Widerstandes in das entsprechende Loch (4) einer der zwei Seitenwände (23) ein, so daß das erste Ende aus dem Kochraum über eine genügende Strecke austritt, um die Gesamteinführung des Widerstandes in dem Kochraum zu ermöglichen;
- man richtet das andere Ende (31) des Widerstandes auf das entsprechende Loch (5) der anderen Seitenwand (24) aus;
- man führt das andere Ende (31) in das entsprechende Loch (5) durch eine Verschiebungsbewegung der Gesamtheit des Widerstandes ein;
- man befestigt jedes Lager (6, 6') in seiner Position in den Löchern.
